# FASCICULE DE BREVET EUROPEEN

(11) **EP 2 393 990 B1**
(45) Date de publication et mention de la délivrance du brevet: **13.01.2016**
(21) Numéro de dépôt: 10706021.2
(22) Date de dépôt: 14.01.2010
(51) Int. Cl.: E02D 3/054

(54) **DISPOSITIF VIBREUR A MOTORISATION HYDRAULIQUE POUR MACHINE DE VIBROCOMPACTAGE**
HYDRAULISCH ANGETRIEBENER TIEFENRÜTTLER
VIBRATING DEVICE POWERED BY HYDRAULIC MOTOR FOR A VIBROCOMPACTING MACHINE

(30) Priorité: 30.01.2009 FR 0950621
(43) Date de publication de la demande: 14.12.2011
(73) Titulaire: Soletanche Freyssinet, 92500 Rueil Malmaison (FR)
(72) Inventeur: PERPEZAT, Daniel, F-92500 Rueil Malmaison (FR); PIVERT, Laurent, F-92500 Rueil Malmaison (FR); CHAGNOT, Philippe, F-92500 Rueil Malmaison (FR)
(74) Mandataire: Balesta, Pierre
(86) Numéro de dépôt international: PCT/FR2010/050055
(87) Numéro de publication internationale: WO 2010/086537

(56) Documents cités:
- DE-A1- 10 232 314
- DE-U1-202007 012 140
- US-A1- 2002 003 989

## Description

### Arrière plan de l'invention

La présente invention concerne le domaine du traitement du sol par vibrocompactage.

La technique de vibrocompactage, consiste à faire pénétrer verticalement dans le sol une unité de pénétration composée d'un dispositif vibreur relié à un porteur par une pluralité de tubes sensiblement du même diamètre que le dispositif vibreur.

Lorsque l'unité de pénétration pénètre le sol, le dispositif vibreur génère des vibrations radiales qui se diffusent dans le sol avec pour effet d'améliorer ses propriétés mécaniques. Par exemple, cette technique est utilisée pour compacter un volume de sol constitué par exemple de grains, comme du sable.

L'invention concerne plus précisément un dispositif vibreur pour une machine de vibrocompactage comportant :
- un corps tubulaire s'étendant longitudinalement tout en présentant une extrémité inférieure ;
- au moins un premier moteur hydraulique disposé dans le corps tubulaire et comportant un rotor et un carter formant un stator ;
- un organe excentrique disposé dans le corps tubulaire entre l'extrémité inférieure et le premier moteur hydraulique, ledit organe excentrique étant destiné à être entrainé en rotation par le rotor du premier moteur hydraulique afin de produire des vibrations.

Le moteur hydraulique qui équipe un tel dispositif vibreur provient d'une gamme que l'on trouve habituellement dans le commerce.

Le moteur utilisé dans l'art antérieur consiste en un rotor et un stator qui forment un ensemble distinct des autres éléments du dispositif vibreur et notamment du corps tubulaire.

Lors du montage, l'ensemble moteur est disposé dans le corps tubulaire afin de connecter l'organe excentrique au rotor. Classiquement, le rotor est la partie du moteur qui est montée rotative dans le carter du moteur.

De tels vibreurs sont notamment décrits dans les documents US 2002/003989 et DE 102 32 314 dans lesquels l'ensemble moteur constitue une unité distincte du reste du dispositif vibreur et notamment du corps tubulaire.

Un inconvénient de ce montage est qu'il oblige à utiliser des moteurs hydrauliques de petite cylindrée et donc présentant une faible puissance.

En effet, une contrainte des dispositifs vibreurs est qu'ils doivent facilement s'enfoncer dans le sol. Pour ce faire, on cherche à minimiser le diamètre du corps tubulaire. La pénétration dans le sol est en effet facilitée par un corps tubulaire fin.

C'est pour cette raison que l'on cherche à construire des dispositifs vibreurs présentant le plus petit diamètre possible, typiquement de l'ordre de 300 mm.

Il en résulte que le volume disponible pour le moteur hydraulique est limité. La capacité de pénétration du dispositif vibreur se fait donc généralement au détriment de la puissance de la motorisation hydraulique.

Pour cette raison, certains industriels se détournent de la solution hydraulique et préfèrent utiliser un moteur électrique dont les éléments constitutifs peuvent présenter une grande longueur par rapport à leur diamètre.

### Objet et résumé de l'invention

Un but de l'invention est de proposer un dispositif vibreur à motorisation hydraulique remédiant aux inconvénients précités.

L'invention atteint son but par le fait que le carter du premier moteur hydraulique est constitué par le corps tubulaire.

Un intérêt est de pouvoir se dispenser d'utiliser le carter formant stator du moteur hydraulique lorsque ce dernier provient d'une gamme du commerce, de sorte que, grâce à l'invention, le volume disponible pour le rotor est plus important que dans l'art antérieur, en conséquence de quoi on augmente avantageusement la cylindrée du moteur hydraulique, et donc sa puissance maximum délivrable.

En d'autres termes, selon l'invention, le carter originel du moteur utilisé dans les dispositifs vibreurs de l'art antérieur n'est pas utilisé.

Ainsi, dans le volume défini à l'intérieur du corps tubulaire, il est avantageusement possible de former un moteur hydraulique ayant des performances mécaniques sensiblement supérieures aux dispositifs vibreurs existants.

Avantageusement, le premier moteur hydraulique comporte en outre au moins un palier disposé entre le rotor et une surface intérieure du corps tubulaire.

Ce palier, par exemple constitué par un roulement, assure le guidage en rotation du rotor par rapport à la surface intérieure du corps tubulaire.

De préférence, mais pas nécessairement, le palier est bloqué axialement par rapport au corps tubulaire par le biais d'un épaulement formé sur la surface intérieure du corps tubulaire.

Selon un premier mode de réalisation, le palier prend appui directement sur la surface intérieure du corps tubulaire.

Dans ce premier mode de réalisation, le volume disponible pour le rotor est maximal puisqu'il n'y a pas de pièce entre le roulement et le corps tubulaire.

Selon un deuxième mode de réalisation, le dispositif vibreur selon l'invention comporte en outre un manchon disposé entre le palier et la surface intérieure du corps tubulaire.

De préférence, le manchon comporte un organe d'étanchéité pour réaliser l'étanchéité entre le rotor et l'organe excentrique.

De préférence, le manchon s'étend également axialement vers l'organe excentrique de manière à définir un logement pour une pièce de connexion entre l'arbre du rotor et l'organe excentrique.

Selon une variante du deuxième mode de réalisation de l'invention, le corps tubulaire est constitué d'une première partie dans laquelle est logé l'organe excentrique et d'une seconde partie, distincte de la première partie, dans laquelle est logée au moins une partie du rotor du premier moteur hydraulique, la première partie étant fixée solidairement à la seconde partie par l'intermédiaire du manchon.

On comprend donc que, grâce au manchon, il est possible de démonter la première partie du corps tubulaire sans déplacer ni démonter le premier moteur hydraulique.

Un intérêt est de pouvoir changer l'organe excentrique, éventuellement avec la première partie du corps tubulaire si ces pièces viennent à s'endommager.

Avantageusement, le premier moteur hydraulique comporte en outre une culasse montée à une extrémité longitudinale du rotor, ladite culasse ayant un diamètre sensiblement égal au diamètre intérieur du corps tubulaire.

La culasse est la pièce du moteur hydraulique permettant l'alimentation du rotor en énergie hydraulique.

La culasse selon l'invention permet de réaliser une étanchéité entre la chambre définie radialement entre le rotor et la face intérieure du corps tubulaire d'une part, et la partie supérieure du corps tubulaire d'autre part. Cette conformation est particulièrement avantageuse lorsque le dispositif vibreur selon l'invention est dépourvu de manchon.

De préférence, le bord périphérique de la culasse vient en appui axial contre un épaulement ménagé dans la face intérieure du corps tubulaire.

Selon un troisième mode de réalisation, le dispositif vibreur comporte en outre un deuxième moteur hydraulique disposé dans le corps tubulaire tout en étant destiné à être couplé au premier moteur hydraulique.

Ainsi, selon l'invention, le deuxième moteur hydraulique peut être couplé, ou non, au premier moteur hydraulique, grâce à quoi on peut avantageusement modifier la fréquence vibratoire générée par le dispositif vibreur.

En effet, lorsque les deux moteurs sont mécaniquement couplés, l'ensemble ainsi formé présente une cylindrée plus grande et, permet de délivrer une puissance plus importante que si le premier moteur hydraulique était le seul à fonctionner. Il s'ensuit que, pour un même débit hydraulique, l'organe excentrique tourne moins vite et engendre des vibrations à une fréquence moins élevée.

De préférence, le dispositif vibreur comporte en outre un distributeur destiné à alimenter au moins l'un des deux moteurs hydrauliques.

Grâce au distributeur, il est donc possible d'activer, ou désactiver, rapidement le deuxième moteur hydraulique afin de changer rapidement la fréquence des vibrations. Le dispositif vibreur selon l'invention est donc avantageusement réactif.

Encore de préférence, la cylindrée du premier moteur hydraulique est supérieure à la cylindrée du deuxième moteur hydraulique.

Grâce à quoi, on peut disposer le deuxième moteur hydraulique entre le premier moteur hydraulique et le distributeur, le deuxième moteur hydraulique étant flanqué par des conduites hydrauliques pour l'alimentation du premier moteur hydraulique.

L'invention vise en outre une machine de vibrocompactage comportant :
- le dispositif vibreur selon l'invention ;
- des moyens pour alimenter le dispositif vibreur en énergie hydraulique ; et
- un châssis mobile supportant le dispositif vibreur selon une direction sensiblement verticale.

### Brève description des dessins

L'invention sera mieux comprise à la lecture de la description faite ci-après, à titre indicatif mais non limitatif, en référence aux dessins annexés, sur lesquels :
- la figure **1** illustre une machine de vibrocompactage selon l'invention, dont le dispositif vibreur est enfoncé dans le sol ;
- la figure **2** est une vue axiale en coupe du dispositif vibreur selon un premier mode de réalisation de l'invention ;
- la figure **3** est une vue de détail du dispositif vibreur de la figure **2****,** montrant l'agencement du moteur hydraulique;
- la figure **4** est une vue de détail du dispositif vibreur selon un deuxième mode de réalisation de l'invention ;
- la figure **5** est une vue de détail du dispositif vibreur selon une variante du deuxième mode de réalisation de l'invention ; et
- la figure **6** est une vue de détail du dispositif vibreur selon un troisième mode de réalisation de l'invention.

### Description détaillée de l'invention

Sur la figure **1****,** on a représenté un exemple d'une machine de vibrocompactage **10** selon l'invention qui est utilisée dans cette configuration pour réaliser une opération de vibrocompactage.

Cette machine **10** comporte un bâti **12** monté sur chenilles **14** pour assurer son déplacement, ainsi qu'une potence **16** s'étendant en hauteur depuis le bâti **12.**

Plus précisément, la machine **10** comporte en outre un dispositif vibreur **18** monté à l'extrémité inférieure d'une pluralité de tubes **20** orientés verticalement tout en étant porté par l'extrémité **16**a de la potence **16.**

Le dispositif vibreur **18** présente la forme d'un cylindre long et fin dont la longueur est grande par rapport à son diamètre, l'extrémité inférieure du dispositif vibreur présentant une tête pour faciliter la pénétration dans le sol.

Grâce à sa forme particulière, le dispositif vibreur **18** est apte à s'enfoncer dans un sol meuble, comme du sable, généralement uniquement sous l'effet de la force de pesanteur. On peut néanmoins si nécessaire appliquer un effort vertical complémentaire (communément appelé « pull down »).

L'extrémité supérieure **20**a de l'ensemble des tubes **20** est fixée à un câble **22** qui est guidé par un ensemble de poulies **24** disposées à l'extrémité **16**a de la potence **16.**

Le déplacement du câble **22** est assuré dans notre exemple par un enrouleur motorisé **26,** monté sur le bâti **12.** On comprend que le câble **22** permet de faire remonter le dispositif vibreur et aussi de guider sa descente.

La machine **10** comporte en outre des moyens **28** pour alimenter la motorisation hydraulique du dispositif vibreur **18** en énergie hydraulique. En l'espèce, ces moyens **28** comprennent un enrouleur **30** de flexibles hydrauliques **32,** ainsi qu'une source d'énergie hydraulique (non représentée).

Comme on le voit sur la figure **1****,** les flexibles hydrauliques **32** sont amenés, via une poulie **34** située à l'extrémité **16**a de la potence, vers le dispositif vibreur **18** en s'étendant à l'intérieur des tubes **20.**

Lorsque le dispositif vibreur **18** pénètre dans le sol **S,** il génère des vibrations **V** qui diffusent dans le sol.

Bien évidemment, la figure **1** est schématique, le dispositif vibreur **18** pouvant effectivement atteindre une profondeur de l'ordre de plusieurs dizaines de mètres.

A l'aide de la figure **2****,** on va maintenant décrire plus en détail un dispositif vibreur **100** selon un premier mode de réalisation de l'invention.

Comme on le voit bien sur cette vue en coupe axiale, le dispositif vibreur **100** comporte un corps tubulaire **102** s'étendant longitudinalement selon l'axe A du dispositif vibreur **100.** Ce corps tubulaire **102** présente une extrémité inférieure **102**a ainsi qu'une extrémité supérieure **102**b. L'extrémité inférieure **102**a du corps tubulaire **102** porte une tête bombée **104** permettant de faciliter la pénétration du dispositif vibreur **100** dans le sol, tandis que l'extrémité supérieure **102**b présente un organe de couplage **106** pour la fixation à l'extrémité inférieure de l'ensemble de tubes **20** précité. Du reste, le corps tubulaire **102** présente une surface intérieure **102c** qui est ici cylindrique.

Pour générer les vibrations, le dispositif vibreur **100** comporte en outre un organe excentrique **108** destiné à être entraîné en rotation autour de l'axe **A** par un moteur hydraulique **110.** L'organe excentrique **108,** connu par ailleurs, se présente ici sous la forme d'un cylindre dont une section est évidée. Cet organe excentrique **108** est maintenu et guidé à ses deux extrémités par deux roulements **112,114.**

Le moteur hydraulique **110** est quant à lui classiquement alimenté par au moins deux conduites hydrauliques **116,118** qui s'étendent axialement tout en constituant le prolongement des flexibles hydrauliques **32.** Trois conduites hydrauliques sont nécessaires si la fonction de drainage est assurée par une conduite séparée.

En se référant à la figure **3****,** on va maintenant décrire plus en détail le moteur hydraulique **110** du dispositif vibreur **100** dans son premier mode de réalisation.

Ce moteur hydraulique **110,** en l'espèce un moteur du type à pistons axiaux **120,** comporte un rotor **122** qui est fixé solidairement à un arbre de transmission axial **124,** ce dernier étant quant à lui couplé à l'organe excentrique **108.**

Le rotor **122** présente la forme d'un barillet dans lequel les pistons axiaux **120** peuvent se déplacer axialement.

De manière connue, sous l'effet de la pression hydraulique, les pistons axiaux **120** se déplacent axialement tout en prenant appui contre une came inclinée **126,** ce qui provoque leur rotation, ainsi que celle du rotor **122,** autour de l'axe **A.**

Comme on le voit sur la figure **3****,** le stator **128** du moteur hydraulique **110** est avantageusement constitué par le corps tubulaire **102,** ce qui permet, pour un corps tubulaire donné, de disposer un rotor ayant une cylindrée plus importante que lorsque l'on utilise un moteur hydraulique complet du commerce, grâce à quoi on dispose d'une puissance plus importante.

Le rotor **122** est guidé en rotation grâce à deux paliers **130,132** disposés entre le rotor **122** et la surface intérieure **102c** du corps tubulaire **102.** Il est à noter que l'on pourrait tout à fait n'utiliser que le palier **130** par exemple. Plus précisément, on constate dans ce mode de réalisation que les paliers **130,132** prennent directement appui sur la surface intérieure **102c.**

Sur cette figure, on voit également que le palier **130** prend appui contre un épaulement **140** formé dans l'épaisseur du bord périphérique du corps tubulaire **102.** On comprend donc que le corps tubulaire **102,** en tant que stator, permet également de réaliser le blocage axial des éléments tournants du moteur hydraulique **110.**

Par ailleurs, le moteur hydraulique **110** comprend en outre une culasse **142** qui est montée à une extrémité longitudinale du rotor **122,** en l'espèce son extrémité supérieure **144.** Selon un aspect avantageux, la culasse **142** présente un diamètre sensiblement égal au diamètre intérieur du corps tubulaire **102,** grâce à quoi la culasse **142,** éventuellement à l'aide d'un joint **146,** permet de réaliser l'étanchéité entre la chambre contenant les paliers **130,132** et l'extrémité supérieure de l'intérieur du corps tubulaire **102.**

A l'aide de la figure **4****,** on va maintenant décrire un deuxième mode de réalisation du dispositif vibreur **200** selon l'invention.

Ce deuxième mode de réalisation du dispositif vibreur **200** diffère du premier mode de réalisation par le fait qu'il comporte en outre un manchon **202** de forme générale cylindrique s'étendant, dans cet exemple, axialement entre les paliers **114** de l'organe excentrique **108** et la culasse **142.**

Ce manchon **202** entoure le rotor **122** en étant disposé radialement entre les paliers **130, 132** et la surface intérieure **102**c du corps tubulaire **102.**

Sur la figure **5****,** on a représenté un dispositif vibreur **300** dans une variante du deuxième mode de réalisation précité.

Dans cette variante, le corps tubulaire **302** est constitué d'une première partie **302**a et d'une deuxième partie **302**b, ces deux parties étant distinctes et présentant de préférence sensiblement le même diamètre.

Comme on le voit, l'organe excentrique **108** est logé dans la première partie **302**a, tandis que la deuxième partie **302**b loge le moteur hydraulique **110** et les conduites hydrauliques **116,118.**

La première partie **302**a est fixée à la deuxième partie **302**b par l'intermédiaire d'un manchon **304** similaire au manchon **202** précité.

Pour ce faire, le manchon **304** comprend des premiers moyens de fixation **306** disposés à une extrémité inférieure **304**a du manchon **304** pour la fixation à la première partie **302**a, et des seconds moyens de fixation **308** disposés sur la surface extérieure **304**b du manchon **304** pour sa fixation à l'extrémité inférieure de la deuxième partie **302**b du corps tubulaire **302.**

Le manchon **304** comporte en outre une portion cylindrique **310** destinée à être introduite dans la deuxième partie **302**b du corps tubulaire **302.** Pour cela, le diamètre extérieur de cette portion cylindrique **310** correspond sensiblement au diamètre intérieur de la deuxième partie **302**b du corps tubulaire **302.**

Comme on le voit sur la figure **5****,** l'épaisseur de la paroi **312** de la portion cylindrique **310** est choisie assez fine pour permettre de maximiser le volume disponible pour le rotor **122.**

Par ailleurs, dans ce mode de réalisation, la culasse **142** prend radialement appui sur la paroi de la portion cylindrique **310.**

Dans cette variante, la came inclinée **314,** sur laquelle les extrémités des pistons axiaux **120** prennent appui, forme avantageusement une seule pièce avec le manchon **304.**

Grâce à ce montage, on comprend qu'il est facile de changer l'organe excentrique **108** et le rotor **122** en démontant le manchon **304.**

A l'aide de la figure **6****,** on va maintenant décrire un troisième mode de réalisation de l'invention du dispositif vibreur.

Dans ce mode de réalisation, le dispositif vibreur **400** comporte un premier moteur hydraulique **402** semblable au moteur hydraulique **110** du premier mode de réalisation, dont le rotor **122** est couplé à un arbre de transmission **404,** ce dernier étant relié à l'organe excentrique **108.**

Avantageusement, le dispositif vibreur **400** comporte en outre un deuxième moteur hydraulique **406,** distinct du premier moteur hydraulique **402,** qui est couplé à l'arbre de transmission **404.** Comme on le voit sur la figure **6****,** l'arbre de sortie **408** du deuxième moteur hydraulique **406** s'étend également selon l'axe **A** et coopère avec l'extrémité supérieure **404**a de l'arbre de transmission **404.**

Selon l'invention, le deuxième moteur hydraulique **406** est donc apte à être couplé avec le premier moteur hydraulique **402** afin de fournir une puissance supplémentaire à l'arbre de transmission **404.** Il en résulte à débit hydraulique égal une diminution de la fréquence des vibrations générées par l'organe excentrique **108.**

Pour l'alimentation des deux moteurs hydrauliques, le dispositif vibreur **400** comporte un distributeur **410** connecté d'une part aux conduites hydrauliques **116,118,** et à chacun des deux moteurs d'autre part.

Le distributeur **410** est commandable de sorte que l'opérateur peut choisir d'activer ou non le deuxième moteur hydraulique **406.**

On voit aussi que la cylindrée du deuxième moteur hydraulique est de préférence plus petite que celle du premier moteur hydraulique **402,** grâce à quoi, notamment, les conduites d'alimentation **412,414** sortant du distributeur et destinées à alimenter le premier moteur hydraulique s'étendent axialement autour du deuxième moteur hydraulique.

Le deuxième moteur hydraulique **406** peut par exemple être actionné à la demande afin de modifier ponctuellement la fréquence des vibrations générées.

## Revendications

1. Dispositif vibreur (18, 100, 200, 300, 400) pour une machine de vibrocompactage (10), ledit dispositif comportant :
- un corps tubulaire (102, 302) s'étendant longitudinalement tout en présentant une extrémité inférieure (102a) ;
- au moins un premier moteur hydraulique (110, 402) disposé dans le corps tubulaire et comportant un rotor (122) monté rotatif dans un carter formant stator (102) ;
- un organe excentrique (108) disposé dans le corps tubulaire entre l'extrémité inférieure et le premier moteur hydraulique, ledit organe excentrique étant destiné à être entrainé en rotation par le rotor du premier moteur hydraulique afin de produire des vibrations,
ledit dispositif vibreur étant **caractérisé en ce que** le carter du premier moteur hydraulique est constitué par le corps tubulaire (102).

2. Dispositif vibreur selon la revendication **1, caractérisé en ce que** le premier moteur hydraulique comporte en outre au moins un palier (130,132) disposé entre le rotor (122) et une surface intérieure (102c) du corps tubulaire (102).

3. Dispositif vibreur selon la revendication **2, caractérisé en ce que** le palier (130,132) prend appui directement sur la surface intérieure du corps tubulaire.

4. Dispositif vibreur selon la revendication **2, caractérisé en ce qu'**il comporte en outre un manchon (202,304) disposé entre le palier (130,132) et la surface intérieure du corps tubulaire (102,302).

5. Dispositif vibreur selon la revendication **4, caractérisé en ce que** le manchon (304) comporte un organe d'étanchéité pour réaliser l'étanchéité entre le rotor et l'organe excentrique.

6. Dispositif vibreur selon la revendication **4** ou **5, caractérisé en ce que** le corps tubulaire (302) est constitué d'une première partie (302a) dans laquelle est logée l'organe excentrique (108) et d'une seconde partie (302b), distincte de la première partie, dans laquelle est logée au moins une partie du rotor (122) du premier moteur hydraulique (110), et **en ce que** la première partie est fixée solidairement à la seconde partie par l'intermédiaire du manchon (304).

7. Dispositif vibreur selon l'une quelconque des revendications **1** à **6, caractérisé en ce que** le premier moteur hydraulique (110) comporte en outre une culasse (142) montée à une extrémité longitudinale du rotor, ladite culasse ayant un diamètre sensiblement égal au diamètre intérieur du corps tubulaire.

8. Dispositif vibreur selon l'une quelconque des revendications **1** à **7**, **caractérisé en ce qu'**il comporte en outre un deuxième moteur hydraulique (406) disposé dans le corps tubulaire tout en étant destiné à être couplé au premier moteur hydraulique (402).

9. Dispositif vibreur selon la revendication **8, caractérisé en ce qu'**il comporte en outre un distributeur (410) destiné à alimenter au moins l'un des deux moteurs hydrauliques (402, 406).

10. Dispositif vibreur selon la revendication **8** ou **9, caractérisé en ce que** la cylindrée du premier moteur hydraulique (402) est supérieure à la cylindrée du deuxième moteur hydraulique (406).

11. Machine de vibrocompactage (10) comportant :
- le dispositif vibreur (18, 100, 200, 300, 400) selon l'une quelconque des revendications **1** à **10 ;**
- des moyens (28) pour alimenter le dispositif vibreur en énergie hydraulique ; et
- un châssis mobile (12) supportant le dispositif vibreur selon une direction sensiblement verticale.

## Patentansprüche

1. Rüttelvorrichtung (18, 100, 200, 300, 400) für eine Rüttelverdichtungsmaschine (10), wobei die Vorrichtung umfasst:
- einen rohrförmigen Körper (102, 302), der sich in Längsrichtung erstreckt und dabei ein unteres Ende (102a) aufweist,
- wenigstens einen ersten Hydraulikmotor (110, 402), der in dem rohrförmigen Körper angeordnet ist und einen Rotor (122), welcher in einem einen Stator bildenden Gehäuse (102) drehbar angebracht ist, umfasst,
- ein Exzenterorgan (108), das in dem rohrförmigen Körper zwischen dem unteren Ende und dem ersten Hydraulikmotor angeordnet ist, wobei das Exzenterorgan dazu bestimmt ist, durch den Rotor des ersten Hydraulikmotors drehangetrieben zu werden, um Vibrationen zu erzeugen,
wobei die Rüttelvorrichtung **dadurch gekennzeichnet ist, dass** das Gehäuse des ersten Hydraulikmotors durch den rohrförmigen Körper (102) gebildet ist.

2. Rüttelvorrichtung nach Anspruch 1, **dadurch gekennzeichnet, dass** der erste Hydraulikmotor ferner wenigstens ein Lager (130, 132), das zwischen dem Rotor (122) und einer Innenfläche (102c) des rohrförmigen Körpers (102) angeordnet ist, umfasst.

3. Rüttelvorrichtung nach Anspruch 2, **dadurch gekennzeichnet, dass** das Lager (130, 132) sich direkt an der Innenfläche des rohrförmigen Körpers abstützt.

4. Rüttelvorrichtung nach Anspruch 2, **dadurch gekennzeichnet, dass** sie ferner eine Manschette (202, 304), die zwischen dem Lager (130, 132) und der Innenfläche des rohrförmigen Körpers (102, 302) angeordnet ist, umfasst.

5. Rüttelvorrichtung nach Anspruch 4, **dadurch gekennzeichnet, dass** die Manschette (304) ein Dichtungsorgan umfasst, um zwischen dem Rotor und dem Exzenterorgan die Dichtigkeit herzustellen.

6. Rüttelvorrichtung nach Anspruch 4 oder 5, **dadurch gekennzeichnet, dass** der rohrförmige Körper (302) von einem ersten Teil (302a), in dem das Exzenterorgan (108) aufgenommen ist, und von einem von dem ersten Teil getrennten zweiten Teil (302b), in dem wenigstens ein Teil des Rotors (122) des ersten Hydraulikmotors (110) aufgenommen ist, gebildet ist, und dass der erste Teil an dem zweiten Teil mittels der Manschette (304) fest angebracht ist.

7. Rüttelvorrichtung nach einem der Ansprüche 1 bis 6, **dadurch gekennzeichnet, dass** der erste Hydraulikmotor (110) ferner ein Joch (142), das an einem Längsende des Rotors angebracht ist, umfasst, wobei das Joch einen Durchmesser aufweist, der im Wesentlichen gleich dem Innendurchmesser des rohrförmigen Körpers ist.

8. Rüttelvorrichtung nach einem der Ansprüche 1 bis 7, **dadurch gekennzeichnet, dass** sie ferner einen zweiten Hydraulikmotor (406) umfasst, der in dem rohrförmigen Körper angeordnet und dabei dazu bestimmt ist, mit dem ersten Hydraulikmotor (402) gekoppelt zu werden.

9. Rüttelvorrichtung nach Anspruch 8, **dadurch gekennzeichnet, dass** sie ferner einen Verteiler (410) umfasst, der dazu bestimmt ist, wenigstens einen der beiden Hydraulikmotoren (402, 406) zu versorgen.

10. Rüttelvorrichtung nach Anspruch 8 oder 9, **dadurch gekennzeichnet, dass** der Hubraum des ersten Hydraulikmotors (402) größer als der Hubraum des zweiten Hydraulikmotors (406) ist.

11. Rüttelverdichtungsmaschine (10), umfassend:
- die Rüttelvorrichtung (18, 100, 200, 300, 400) nach einem der Ansprüche 1 bis 10,
- Mittel (28) zur Versorgung der Rüttelvorrichtung mit hydraulischer Energie und
- ein fahrbares Gestell (12), das die Rüttelvorrichtung in einer im Wesentlichen vertikalen Richtung trägt.

## Claims

1. A vibrator device (18, 100, 200, 300, 400) for a vibration compacting machine (10), said device comprising:
• a tubular body (102, 302) extending longitudinally while presenting a bottom end (102a);
• at least a first hydraulic motor (110, 402) disposed in the tubular body and comprising a rotor (122) rotatably mounted in a stator-forming casing (102); and
• an eccentric member (108) arranged inside the tubular body between the bottom end and the first hydraulic motor, said eccentric member being designed to be driven in rotation by the rotor of the first hydraulic motor in order to produce vibration;
said vibrator device being **characterized in that** the casing of the first hydraulic motor is constituted by the tubular body (102).

2. A vibrator device according to claim 1, **characterized in that** the first hydraulic motor further includes at least one bearing (130, 132) arranged between the rotor (122) and an inside surface (102c) of the tubular body (102).

3. A vibrator device according to claim 2, **characterized in that** the bearing (130, 132) bears directly against the inside surface of the tubular body.

4. A vibrator device according to claim 2, **characterized in that** it further includes a sleeve (202, 304) arranged between the bearing (130, 132) and the inside surface of the tubular body (102, 302).

5. A vibrator device according to claim 4, **characterized in that** the sleeve (304) includes a sealing member for providing sealing between the rotor and the eccentric member.

6. A vibrator device according to claim 4 or claim 5, **characterized in that** the tubular body (302) is constituted by a first portion (302a) in which the eccentric member (108) is housed, and a second portion (302b), distinct from the first portion, in which at least a portion of the rotor (122) of the first hydraulic motor (110) is housed, and **in that** the first portion is securely fastened to the second portion by means of the sleeve (304).

7. A vibrator device according to any one of claims 1 to 6, **characterized in that** the first hydraulic motor (110) further includes a yoke (142) mounted at one longitudinal end of the rotor, said yoke having a diameter that is substantially equal to the inside diameter of the tubular body.

8. A vibrator device according to any one of claims 1 to 7, **characterized in that** it further includes a second hydraulic motor (406) arranged inside the tubular body while being designed to be coupled to the first hydraulic motor (402).

9. A vibrator device according to claim 8, **characterized in that** it further includes a distributor (410) for feeding at least one of the two hydraulic motors (402, 406).

10. A vibrator device according to claim 8 or claim 9, **characterized in that** the cylinder capacity of the first hydraulic motor (402) is greater than the cylinder capacity of the second hydraulic motor (406).

11. A vibration compacting machine (10) comprising:
• a vibrator device (18, 100, 200, 300, 400) according to any one of claims 1 to 10;
• means (28) for feeding hydraulic energy to the vibrator device; and
• a movable structure (12) supporting the vibrator device in a substantially vertical direction.
